# FASCICULE DE BREVET EUROPEEN

(11) **EP 0 521 223 B1**
(45) Date de publication et mention de la délivrance du brevet: **07.09.1994**
(21) Numéro de dépôt: 91401851.0
(22) Date de dépôt: 04.07.1991
(51) Int. Cl.: E04F 15/10, E01C 13/00

(54) **Dalle antichocs modulaire**
Schlagfeste modulare Bodenplatte
Shock-proof modular flooring-tile

(43) Date de publication de la demande: 07.01.1993
(73) Titulaire: USINES GABRIEL WATTELEZ S.A., F-78300 Poissy (FR)
(72) Inventeur: Wattelez, Denis, F-92600 Asnières (FR)
(74) Mandataire: de Saint-Palais, Arnaud Marie

(56) Documents cités:
- EP-A- 0 117 966
- BE-A- 750 281
- DE-A- 2 319 213
- DE-C- 810 314
- FR-A- 1 125 195
- FR-A- 1 243 518
- FR-A- 1 444 816
- FR-A- 2 182 378
- FR-A- 2 209 868
- GB-A- 762 581
- US-A- 3 909 996

## Description

La présente invention concerne une dalle antichocs modulaire notamment pour salles de sports, aires de jeux, réceptions d'aires de saints, etc ... pouvant être disposée horizontalement pour constituer par assemblage un revêtement de sol, mais aussi dans certains cas particuliers, contre des parois verticales.

Il est connu des dalles de ce type, constituées par des modules en caoutchouc permettant d'amortir les chocs et d'éviter les détériorations provoquées par la chute des pièces de métal ou de toute autre matière. Ces modules sont constitués par une sous-couche amortissante par exemple en caoutchouc mousse en contact avec le sol et une couche de choc renforcée résistant aux fortes pressions et aux cisaillements importants, survenant lors de la chute de pièces lourdes.

Ces revêtements de sol constitués par ce type de dalles ne sont pas adaptés aux applications précitées car la couche de choc est trop dure en cas de chute d'une personne ou d'un enfant, soit accidentelle, soit au cours d'une activité sportive. De plus, ces dalles sont simplement posées au sol et retenues par les murs latéraux de la salle ou encore elles peuvent être fixées par des vis dans des trous chevillés pratiqués dans le sol, mais cela implique une manutention et une mise en oeuvre longue et coûteuse et une détérioration du sol. Dans certains cas d'utilisation temporaire d'une salle à cet usage, cela n'est pas admissible.

Bien entendu, on pourrait songer à utiliser des dalles ou des tapis en caoutchouc mousse souples et sans couche de choc ou tout au moins, moins dure, mais on se heurte alors à un autre problème car il n'est pas aisé de marcher ou de courir sur une surface trop souple.

On voit bien que la difficulté réside dans le compromis à trouver entre un revêtement de sol ayant à la fois des qualités d'amortissement suffisante en cas d'impact causé par une chute ou une réception consécutive à un saut, et des qualités de rigidité offrant un confort de marche, normal lors de déplacement sur un tel revêtement de sol, par un individu au pas.

Le but de la présente invention est bien de remédier à ces inconvénients et concerne à cet effet une dalle du type précité qui selon l'invention est constituée d'une structure alvéolaire semi-rigide composée de nervures verticales reliées entre elles à leur partie supérieure par une toile souple horizontale et aptes à subir une déformation relative en compression, en fonction d'une charge verticale.

La déformation relative en compression des nervures verticales est obtenue par compromis entre la hauteur de la nervure, sa largeur, son épaisseur et la nature du matériau.

Avantageusement, la toile souple horizontale est réalisée en retrait de la partie supérieure des nervures et se subdivise en autant de parties de toile que d'alvéoles qu'elles obturent de manière à laisser subsister une hauteur de nervures apparente, déterminée par le plan supérieur de la partie de toile et le sommet de ladite nervure pour constituer une surface antidérapante.

De préférence, les sommets apparents des nervures délimitent avec la toile des logements alvéolaires au fond desquels est réalisé au moins un plot antidérapant laissant subsister dans ledit logement alvéolaire au moins une rainure d'écoulement d'un liquide.

Selon une caractéristique de l'invention, la structure alvéolaire formant ladite dalle est obtenue de manière monobloc au cours d'une même opération de moulage d'un élastomère.

De telles dalles sont reliées entre elles, pour constituer un revêtement de sol, par un sytème d'amarrage.

Préférentiellement, un tel système d'amarrage pour la mise en oeuvre des dalles selon l'invention est constitué par quatre pieds de forme et de dimensions correspondant à quatre alvéoles d'angle de quatre dalles à structure alvéolaire à réunir, dans lesquelles ils s'emboîtent au montage, lesdits pieds étant reliés entre eux par des ponts.

Un tel système est avantageusmenet réalisé par moulage monobloc d'un élastomère de mêmes caractéristiques mécaniques que les dalles à réunir.

D'autres caractéristiques ressortiront de la description qui va suivre en regard des dessins annexés sur lesquels :
- la figure 1 représente vue en plan une portion de dalle antichocs selon l'invention ;
- la figure 2 est une vue en perspective selon une coupe selon la ligne I/I' de la figure 1 ;
- la figure 3 est une vue en plan d'un système d'amarrage de dalles selon l'invention, et
- la figure 4 est une vue en perspective selon une coupe selon la ligne III/III' de la figure 3.

La dalle 1 partiellement représentée sur les figures 1 et 2 est constituée d'une structure alvéolaire semi-rigide composée de nervures verticales 2, formant des croisillons perpendiculaires, et reliées entre elles par une toile souple horizontale 3 à leur partie supérieure 2a, au cours d'une même opération de moulage.

Une telle structure est apte à subir une déformation relative en compression, en fonction d'une charge verticale F, qui est obtenue par compromis entre la hauteur h de la nervure 2, sa largeur 1, son épaisseur e et la nature du matériau utilisé.

Il a été constaté qu'avec des nervures 2 ayant une hauteur h = 35 mm, une largeur l = 20 mm, une épaisseur e = 2 mm et un matériau tel qu'un élastomère, des résultats satisfaisants ont été obtenus. Ainsi, une structure constituée par un plan souple étayé verticalement par des parois verticales, en l'occurrence les nervures 2 aptes à subir un flambage en fonction d'une charge verticale F, permet une absorption d'énergie égale ou supérieure à 30 joules sous un impact de 500 kg pour 10 cm². Une telle absorption correspond à la chute d'un homme tombant d'une hauteur de 2,50 m sur ses deux talons. Il est évident que si des chutes plus importantes étaient prévues, il serait donné d'autres dimensions à la structure alvéolaire.

Selon l'exemple de réalisation représenté sur les figures, la toile souple 3 est réalisée en retrait de la partie supérieure 4 des nervures 2 et se subdivise en autant de parties de toile 3 que d'alvéoles. Les parties de toile 3 obturent ainsi ces dernières de manière à laisser subsister une hauteur h₁ de nervure 2 apparente, déterminée par le plan supérieur 3a et le sommet 4 de ladite nervure 2 pour constituer avantageusement une surface antidérapante.

Les sommets apparents 4 des nervures 2 délimitent avec la toile 3 des logements alvéolaires 5 au fond desquels est réalisé de moulage au moins un plot 6 antidérapant laissant subsister dans chaque logement alvéolaire 5 considéré, au moins une rainure d'écoulement de liquide.

Dans l'exemple présent, les plots 6 sont au nombre de quatre et sont de forme carrée. Ils sont ménagés en damier dans chaque logement alvéolaire 5 et délimitent entre eux deux rainures perpendiculaires 7 et 8 qui se coupent en leur centre et débouchent à leur extrémité respective dans une rainure périphérique 9 dont le rebord externe est constitué par le rebord dudit logement alvéolaire 5, en l'occurrence le sommet 4 des nervures 2.

Un trou central 10 d'évacuation est prévu à l'intersection des rainures perpendiculaires.

A noter que la dalle 1 comporte un rebord externe supérieur 11, arrondi de manière à supprimer l'effet de marche.

Tel qu'apparaissant à la figure 2, la structure alvéolaire comporte à la partie inférieure 2b des nervures 2 portant sur le sol, des ajours 12 mettant en communication les alvéoles entre elles, afin de permettre la libre circulation de liquide sous le revêtement constitué par les dalles 1.

Les dalles 1 ainsi définies sont obtenues de manière monobloc au cours d'une même opération de moulage d'un élastomère. Elle sont reliées entre elles, pour constituer un revêtement de sol, par un système d'amarrage 20 désigné dans son ensemble.

Les figures 3 et 4 représentent un tel système d'amarrage 20 constitué par quatre pieds 21 de forme et de dimensions correspondant à quatre alvéoles d'angle de quatre dalles 1A, 1B, 1C, 1D, à structure alvéolaire telles que décrites ci-dessus et dans lesquelles alvéoles s'emboîtent les pieds 21 au montage.

Les pieds 21 sont reliés entre eux par des ponts 22 de liaison disposés à la base desdits pieds 21, dans leur axe transversal et ont une section 23 correspondant aux ajours 12 ménagés à la partie inférieure 2b des nervures 2 qui les chevauchent au montage. Ainsi les dalles 1A, 1B, 1C, 1D .. posent sur le sol sur un même plan que les systèmes 20 qui les relient, assurant une portée uniforme de l'ensemble.

Les pieds 21 sont espacés entre eux d'une valeur sensiblement égale aux épaisseurs "e" de deux nervures 2 de deux alvéoles d'angle, de deux dalles 1 adjacentes.

De manière à permettre l'évacuation de liquide susceptible de stagner dans le fond 24 des pieds 21, un trou d'évacuation 25 est percé en son centre.

Pour une facilité d'introduction des pieds 21 dans les alvéoles des dalles 1, les extrémités libres desdits pieds 21 comportent un biseau 26.

Le système d'amarrage 20 qui vient d'être décrit est obtenu de manière monobloc au cours d'une même opération de moulage d'un même élastomère que celui utilisé pour le moulage des dalles 1. Ainsi, les pieds 21 ne sauraient pas constituer des points durs sous les dalles 1.

Un revêtement de sol avec de telles dalles 1 assemblées avec de tels systèmes d'amarrage 20 est aisément réalisé quelle que soit la géométrie de la salle et les obstacles à contourner, tels que piliers de soutènement par exemple. En effet, un tel matériau est découpable à la demande par un outil tranchant au droit de chaque alvéole sans perte d'esthétique, ni d'efficacité de la dalle concernée car chaque alvéole constituant la dalle 1 a des caractéristiques propres et est entièrement indépendante des autres alvéoles.

## Revendications

1. Dalle antichocs modulaire destinée au recouvrement notamment de salles de sports, aires de jeux, constituée d'une structure alvéolaire (1) composée de nervures verticales (2) reliées entre elles à leur partie supérieure (2a) par des portions horizontales (3) et aptes à subir une déformation relative en compression, en fonction de la charge verticale, caractérisée en ce que les portions horizontales (3) sont en retrait au voisinage de la partie supérieure (4) des nervures, de manière à laisser subsister une hauteur (h₁) de nervure (2) apparente pour constituer une surface antidérapante, et que les sommets apparents (4) des nervures (2) délimitent avec les portions horizontales respectives (3) des logements alvéolaires (5) au fond desquels sont réalisés des plots (6) antidérapants laissant subsister dans ledit logement alvéolaire (5) au moins une rainure d'écoulement d'un liquide.

2. Dalle selon la revendication 1,
caractérisée en ce que quatre plots (6) quadrangulaires sont ménagés en damier dans chaque logement alvéolaire (5) de forme carrée, et délimitant entre eux deux rainures perpendiculaires (7 et 8) qui se coupent en leur centre et débouchent à leur extrémité respective dans une rainure périphérique (9) dont le rebord externe est constitué par le rebord dudit logement alvéolaire (5).

3. Dalle selon la revendication 2,
caractérisée en ce qu'un trou central (10) d'évacuation est prévu à l'intersection des rainures perpendiculaires (7, 8).

4. Dalle selon l'une des revendications précédentes,
caractérisée en ce que chacune d'elles comprend un rebord périphérique supérieur (11), arrondi de manière à supprimer l'effet de marche.

5. Dalle selon l'une des revendications précédentes,
caractérisée en ce que les paramètres de réalisation de la dalle (1) sont tels qu'ils permettent une absorption d'énergie égale ou supérieure à 30 joules, sous un impact de 500 kg pour 10 cm².

6. Dalle selon l'une quelconque des revendications précédentes,
caractérisée en ce qu'elle est reliée par un système d'amarrage (20) avec au moins une autre dalle pour constituer un revêtement de sol.

7. Système d'amarrage pour dalles antichocs selon les revendications 1 à 6,
caractérisé en ce qu'il est constitué par quatre pieds (21) de forme et de dimensions correspondant à quatre alvéoles d'angle de quatre dalles (1A, 1B, 1C, 1D) à structure alvéolaire à réunir, dans lesquelles ils s'emboîtent au montage, lesdits pieds (21) étant reliés entre eux par des ponts (22).

8. Système d'amarrage selon la revendication 7,
caractérisé en ce que les ponts (22) des pieds (21) sont disposés à la base de ceux-ci dans leur axe transversal et ont une section (23) correspondant aux ajours ménagés à la partie inférieure (2b) des nervures (2) qui les chevauchent au montage.

9. Système d'amarrage selon la revendication 7,
caractérisé en ce que les pieds (21) sont espacés entre eux d'une valeur sensiblement égale aux épaisseurs (e) de deux nervures (2) de deux alvéoles d'angle de deux dalles (1) adjacentes à réunir.

10. Système d'amarrage selon la revendication 7,
caractérisé en ce que les pieds comportent un fond (24) percé d'un trou d'évacuation (25) de liquide.

## Claims

1. Modular tile with shock absorbing properties suitable for covering sports halls and games areas, comprising a cellular structure (1) formed of vertical ribs (2) joined in their upper part (2a) by horizontal portions (3) and adapted to undergo relative deformation in compression in response to a vertical load,
characterized in that said horizontal portions (3) are set back from the upper part (4) of said ribs so as to leave exposed a height (h₁) of rib (2) to constitute a non-skid surface, and in that the exposed apexes (4) of said ribs (2) delimit with the respective horizontal portions (3) cellular housings (5) at the bottom of which are formed non-skid pads (6) leaving within said cellular housing (5) at least one liquid flow groove.

2. Tile according to claim 1,
characterized in that four quandrangular pads (6) are provided in a chequerboard layout in each square cellular housing (5) delimiting between them two perpendicular grooves (7 and 8) which intersect at their center and discharge at their respective ends into a peripheral groove (9) the outer lip of which is formed by the lip of said cellular housing (5).

3. Tile according to claim 2,
characterized in that a central drainage hole (10) is provided at the intersection of said perpendicular grooves (7, 8).

4. Tile according to one of the preceding claims,
characterized in that each comprises an upper peripheral rim (11) which is rounded to eliminate the step effect.

5. Tile according to one of the preceding claims,
characterized in that the manufacturing parameters of the tile (1) are such as to enable absorption of 30 Joules or more of energy in response to an impact of 500 kg over 10 cm².

6. Tile according to one of the preceding claims,
characterized in that it is joined by a coupling system (20) to at least one other tile to constitute a floor covering.

7. Coupling system for tiles with shock absorbing properties according to claims 1 to 6,
characterized in that it comprises four feet (21) the shape and size of which match four corner cells of four cellular structure tiles (1A, 1B, 1C, 1D) to be joined, in which they are adapted to be nested when put into place, said feet (21) being joined by bridges (22).

8. Coupling system according to claim 7,
characterized in that the bridges (22) of the feet (21) are disposed at the base of said feet on their transverse axis and have a cross-section (23) matching cut-outs formed in the lower part (2b) of said ribs (2) which straddle them when assembled.

9. Coupling system according to claim 7,
characterized in that said feet (21) are spaced by a distance substantially equal to the thicknesses (e) of two ribs (2) of two corner cells of two adjoining floor tiles (1) to be joined.

10. Coupling system according to claim 7,
characterized in that a liquid drainage hole (25) is formed at the bottom (24) of said feet.

## Patentansprüche

1. Stoßfeste Modulplatte für den Belag insbesondere von Sporthallen, Spielflächen, bestehend aus einer wabenförmigen Struktur (1), die aus senkrechten Rippen (2) zusammengesetzt ist, welche untereinander an ihrem oberen Teil (2a) durch waagrechte Abschnitte (3) verbunden sind und eine relative Kompressionsverformung in Abhängigkeit von der senkrechten Last aushalten können, dadurch gekennzeichnet, daß die waagrechten Abschnitte (3) in der Nähe des oberen Teils (4) der Rippen zurückspringend ausgebildet sind, um eine sichtbare Höhe (h₁) der Rippe (2) zur Bildung einer rutschfesten Oberfläche bestehen zu lassen, und daß die sichtbaren Spitzen (4) der Rippen (2) mit den jeweiligen waagrechten Abschnitten (3) Wabenräume (5) bilden, an deren Boden rutschfeste Klötze (6) ausgebildet sind, die in dem Wabenraum (5) mindestens eine Nut für den Abfluß einer Flüssigkeit freilassen.

2. Platte nach Anspruch 1, dadurch gekennzeichnet, daß vier vierkantige Klötze (6) schachbrettartig in jedem viereckigen Wabenraum (5) angeordnet sind und zwischen sich zwei zueinander senkrechte Nuten (7 und 8) begrenzen, die sich in ihrem Zentrum schneiden und an ihrem jeweiligen Ende in einer peripheren Nut (9) münden, deren äußerer Rand aus dem Rand des wabenförmigen Raums (5) besteht.

3. Platte nach Anspruch 2, dadurch gekennzeichnet, daß ein zentrales Abflußloch (10) an der Schnittstelle der zueinander senkrechten Nuten (7, 8) vorgesehen ist.

4. Platte nach einem der vorhergehenden Ansprüche, dadurch gekennzeichnet, daß jede von ihnen einen oberen peripheren Rand (11) aufweist, der abgerundet ist, um die Stufenwirkung zu unterdrücken.

5. Platte nach einem der vorhergehenden Ansprüche, dadurch gekennzeichnet, daß die Ausführungsparameter der Platte (1) so sind, daß sie eine Energieabsorption gleich oder größer als 30 Joule unter einem Stoß von 500 kg für 10 cm² erlauben.

6. Platte nach einem beliebigen der vorhergehenden Ansprüche, dadurch gekennzeichnet, daß sie durch ein Koppelsystem (20) mit mindestens einer weiteren Platte verbunden ist, um einen Bodenbelag zu bilden.

7. Koppelsystem für stoßfeste Platten nach den Ansprüchen 1 bis 6, dadurch gekennzeichnet, daß es aus vier Füßen (21) besteht, deren Form und Maße vier Eckwaben von vier zu vereinigenden wabenförmigen Platten (1A, 1B, 1C, 1D) entsprechen, in die sie sich beim Zusammenbau einfügen, wobei die Füße (21) untereinander durch Brücken (22) verbunden sind.

8. Koppelsystem nach Anspruch 7, dadurch gekennzeichnet, daß die Brücken (22) der Füße (21) an der Basis dieser letzteren in ihrer Querachse angeordnet sind und einen Querschnitt (23) haben, der den Löchern im unteren Bereich (2b) der Rippen (2) entspricht, die beim Zusammenbau übergreifend auf ihnen sitzen.

9. Koppelsystem nach Anspruch 7, dadurch gekennzeichnet, daß die Füße (21) untereinander einen Abstand haben, der im wesentlichen den Dicken (e) zweier Rippen (2) von zwei Eckwaben zweier benachbarter zu verbindender Platten (1) entspricht.

10. Koppelsystem nach Anspruch 7, dadurch gekennzeichnet, daß die Füße einen Boden (24) aufweisen, der ein Flüssigkeits-Abflußloch (25) enthält.
